# FASCICULE DE BREVET EUROPEEN

(11) **EP 2 283 278 B1**
(45) Date de publication et mention de la délivrance du brevet: **31.10.2018**
(21) Numéro de dépôt: 09745972.1
(22) Date de dépôt: 21.04.2009
(51) Int. Cl.: F23C 7/00, F23D 17/00, F27B 7/34, F23D 14/34, F23D 1/00

(54) **BRÛLEUR À POINTS PÉRIPHÉRIQUES D'INJECTION D'AIR À FLUX AXIAL**
BRENNER MIT PERIPHEREN INJEKTIONSPUNKTEN FÜR AXIALEN LUFTFLUSS
BURNER WITH PERIPHERAL INJECTION POINTS FOR AN AXIAL AIR FLOW

(30) Priorité: 28.04.2008 FR 0852836
(43) Date de publication de la demande: 16.02.2011
(73) Titulaire: Fives Pillard, 13008 Marseille (FR)
(72) Inventeur: PILLARD, Jean-Claude, F-13008 Marseille (FR)
(74) Mandataire: Novagraaf Technologies
(86) Numéro de dépôt international: PCT/FR2009/050733
(87) Numéro de publication internationale: WO 2009/138653

(56) Documents cités:
- EP-A- 0 421 903
- EP-A- 0 674 135
- EP-A- 0 967 434
- WO-A-03/081136
- DE-A1-102005 053 819
- FR-A- 2 892 498
- GB-A- 2 080 513

## Description

La présente invention concerne un brûleur, notamment un brûleur pour cimenterie.

On connaît un brûleur du type comportant une conduite centrale d'alimentation en air à l'extrémité de laquelle est disposé un stabilisateur de flamme, au moins une conduite centrale d'alimentation en combustible disposée dans la conduite centrale d'alimentation en air et débouchant au travers du stabilisateur de flamme, au moins une conduite périphérique d'alimentation en combustible entourant la conduite centrale d'alimentation en air, et deux conduites annulaires périphériques d'alimentation en air représentant entre 5 et 15% de l'air introduit par le brûleur, dont l'une comprend des moyens permettant de conférer une composante tangentielle à l'air qui en sort, l'autre conduite annulaire périphérique d'alimentation en air entourant toute autre conduite du brûleur étant conformée de sorte que l'air qui en sort a un flux axial.

Le document EP967434A décrit un brûleur selon le préambule des revendications 1, 2 et 3.

De tels brûleurs offrent de bons résultats. Toutefois, il est nécessaire d'avoir une forte proportion de combustibles riches.

La présente invention vise à réaliser un brûleur qui, à qualité égale, peut fonctionner avec une plus forte proportion de combustibles pauvres.

Cet objectif est atteint par la mise en oeuvre d'un brûleur selon l'objet d'une des revendications 1, 2 ou 3.

Ainsi, dans un brûleur conformer à la présente invention, le flux d'air axial qui est le flux le radialement plus externe en sortie du brûleur, est angulairement discontinu, les éléments de flux correspondant étant espacés les uns des autres. De ce fait, chaque élément de flux radial améliore la combustion en entraînant avec lui l'air ambiant se trouvant dans le foyer dont la température (proche de 1000°C) est très nettement supérieure de celle provenant directement du brûleur. De ce fait la température de la flamme devient plus importante (proche de 1800°C), ce qui permet d'utiliser une plus grande proportion de combustibles pauvres.

D'autres particularités et avantages de la présente invention apparaîtront dans la description de trois modes de réalisation donnés à titre d'exemples non limitatifs et illustrés dans les dessins mis en annexe dans lesquels :
La figure 1 est une vue partielle en coupe longitudinale de l'extrémité aval du brûleur conforme à un premier mode de réalisation de la présente invention,
La figure 2 est une vue similaire à la figure 1, illustrant un second mode de réalisation, et
La figure 3 est une vue similaire aux figures 1 et 2, illustrant un troisième mode de réalisation.

Les présents modes de réalisation concernent des brûleurs 1 pour cimenterie. Aussi, chacun de ces brûleurs 1 comporte une conduite centrale d'alimentation en air 2 à l'extrémité de laquelle est disposé un stabilisateur de flamme 3, au moins une conduite centrale d'alimentation en combustible 4 disposée dans la conduite centrale d'alimentation en air 2 et débouchant au travers du stabilisateur de flamme 3, au moins une conduite périphérique d'alimentation en combustible 5 entourant la conduite centrale d'alimentation en air 2, et deux conduites annulaires périphériques d'alimentation en air 6, 7. Ces deux conduites périphériques 6, 7 permettent l'introduction dans le foyer d'environ 5 et 15% de l'air introduit par le brûleur 1, et de préférence, entre 7 et 12%.

L'une 6 de ces deux conduites périphériques d'alimentation en air 6, 7 comprend des moyens 8 qui permettant de conférer une composante tangentielle à l'air qui en sort. De plus, cette conduite 6 est conformée de façon à permettre une variation du flux de cet air par le déplacement relatif des deux tubes 9, 10 qui la délimitent. Dans les présents modes de réalisation, le tube 9 la délimitant extérieurement délimite également intérieurement l'autre conduite périphérique d'alimentation en air 7. Ici, ce tube limitrophe aval 9 ne délimite ces deux conduites 6, 7 qu'à leurs extrémités aval, ces conduites 6, 7 étant alimentées par une même conduite périphérique amont 11.

Par ailleurs, dans les présents modes de réalisation, le tube interne 10 délimitant intérieurement la conduite périphérique d'alimentation en air à flux tangentiel 6 porte, au regard du tube limitrophe aval, des rainures 8 ayant une inclinaison par rapport à l'axe 12 du brûleur 1 permettant de conférer la composante tangentielle à ce flux. Ces rainures 8 sont conformées de sorte que leur inclinaison soit variable en fonction de la position axiale par rapport à l'extrémité aval du tube interne 10. En outre, le tube limitrophe aval 9, d'une part, est radialement suffisamment proche du tube interne 10 pour que l'air circulant dans la conduite périphérique 6 soit contraint à circuler dans ces rainures 8, et, d'autre part, comprend un évasement conique 13 à son extrémité aval. De ce fait, l'air provenant des rainures 8 a un flux dont la composante tangentielle correspond à l'angle d'inclinaison des rainures 8 au point où l'air peut s'en dégager du fait de l'évasement conique 13. Dans le mode de réalisation illustré à la figure 3, l'évasement conique 13a n'a pas un angle constant selon la progression axiale comme c'est le cas aux deux premiers modes de réalisation, mais au contraire possède un angle augmentant pour une progression axiale de l'amont vers l'aval. Ceci favorise le collage des filets d'air sur la surface de l'évasement conique et évite les recirculations et/ou les remous dans l'espace délimité par cet évasement ainsi que et les risques d'usure associés.

L'autre conduite périphérique d'alimentation en air 7 entoure toutes les autres conduites 2, 4, 5, 6 du brûleur 1 et elle est conformée de façon que l'air qui en sort a un flux axial. De façon plus simple, elle ne comprend par d'organe pouvant conférer une composante tangentielle à l'air qui y circule. De préférence, l'air sortant de la conduite d'alimentation en air à flux axial 7 représente 50 à 75% de l'air sortant de l'ensemble formé par les deux conduites périphériques d'alimentation en air 6, 7.

Selon l'invention, l'ouverture de cette conduite est formée par une série de points d'injection 14 d'air à section fixe qui sont angulairement répartis sur la périphérie de la conduite 7. De préférence, ces points d'injection 14 sont tous identiques et angulairement régulièrement répartis. Cette discontinuité angulaire du flux axial permet un entraînement important de l'air se trouvant dans le foyer, au niveau du brûleur 1, entraînement suivi de son mélange avec l'air sortant du brûleur 1 et son incorporation à la flamme.

Afin d'avoir une quantité importante d'air ambiant entraîné (air se trouvant dans le foyer), il est préférable que l'espace séparant deux jets d'air à flux axial soit suffisant, des jets d'air trop proches les uns des autres aboutirait à un flux global trop continu (cylindrique) ne permettant l'introduction de l'air ambiant que par la face externe du cylindre représentant le flux global axial et non pas par les faces délimitant entre eux deux jets d'air à flux axial adjacents. A cet effet, il est préférable que chaque point d'injection d'air 14 présente une étendue angulaire dont la valeur est comprise entre un tiers et un dixième de la valeur l'interstice angulaire séparant deux points d'injection d'air 14 adjacents, l'interstice étant mesuré bord adjacent à bord adjacent.

Egalement dans le but d'avoir un entraînement important de l'air ambiant, il est préférable que la vitesse d'écoulement de l'air en sortie de la conduite annulaire périphérique à flux axial 7 soit comprise entre 150 et 350 m/s, et de préférence, entre 200 à 250 m/s. Ces valeurs concernent le brûleur 1 en régime normal de fonctionnement.

Dans certains modes de réalisation selon l'invention, chaque point d'injection 14 est formé par un unique orifice 14 qui, dans ces exemples, a une section droite circulaire.

Par ailleurs, comme on peut le voir aux figures 1 et 2, chaque orifice 14 est l' extrémité aval d'un perçage 15 qui est réalisé au travers d'une paroi annulaire aval 16. Cette paroi annulaire aval 16 s'étend perpendiculairement à l'axe 2 du brûleur 1 et rejoint les extrémités aval des deux tubes 9, 17 qui délimitent la conduite périphérique d'alimentation en air à flux axial 7. Dans les présents modes de réalisation, la paroi annulaire aval 16, le tube limitrophe aval 9 et le tube externe 17 qui délimite extérieurement la conduite périphérique d'alimentation en air à flux axial 7 sont solidarisés l'un à l'autre. Plus précisément, le tube limitrophe aval 9 est un épaulement annulaire faisant saillie de la paroi annulaire aval 16, et celle-ci est reliée au tube externe 17 par un cordon de soudure 18.

De plus, chaque perçage 15 a une forme conique convergente de l'amont vers l'aval. De façon plus précise, chaque perçage 15 comprend une portion de réduction conique 20 qui permet de passer de la section droite annulaire continue 21 à la section droite de chaque orifice 14, en limitant les turbulences et les pertes de charge liées à la circulation de l'air. Ici, la valeur du demi-angle au sommet du cône correspondant est d'environ 30°. En outre, le perçage 15 comprend, entre l'orifice 14 et la portion de réduction 20, une seconde portion conique 22 dont la valeur du demi-angle au sommet est comprise entre 3° et 12° (de préférence environ 7°). Cette portion 22 permet de conférer une vitesse importante à l'air en sortie de l'orifice correspondant et permet de réduire les risques de dépôt de clincker autour des orifices 14 qui pourrait entraîner leur obstruction plus ou moins importante.

Enfin, le brûleur 1 comprend un déflecteur 23, 24 format une chicane qui est adaptée à faire circuler une partie de l'air circulant dans la conduite périphérique d'alimentation en air à flux axial 7 le long de la face amont 25 de la paroi annulaire aval 16, entre deux perçages 15 adjacents. Ainsi, cet air « frais » refroidi l'extrémité aval de cette conduite périphérique 7 ainsi que l'extrémité aval de l'autre conduite périphérique d'alimentation en air 6 du fait que la paroi annulaire aval 16 et le tube limitrophe aval 9 sont un seul et même élément structurel. Ceci permet de limiter l'échauffement important de l'extrémité aval des deux conduites périphériques d'alimentation en air 6, 7 (dû à la proximité immédiate de l'air ambiant résultant de son entraînement par les différents jets d'air à flux axial). De façon plus précise, dans les deux modes de réalisation, le déflecteur 23, 24 est fixe par rapport à la paroi annulaire aval 16, et donc par rapport aux perçages 15.

Dans le premier mode de réalisation, le déflecteur 23 est formé par une série de parois 23 perpendiculaires à l'axe 12 du brûleur 1, chacune disposée en amont, à distance et en face d'un perçage 15. De ce fait, pour passer par un perçage 15, le flux d'air est obligé de contourner ces parois 23 et donc de venir lécher la face amont 25 de la paroi annulaire aval 16 dans les secteurs angulaires compris entre deux orifices 14 adjacents.

Dans le second mode de réalisation, le déflecteur 24 est formé par un tube limitrophe amont 24 qui délimite entre elles les deux conduites périphériques d'alimentation en air 6, 7. L'extrémité aval de ce tube limitrophe amont 24 est située axialement en aval de l'extrémité amont du tube limitrophe aval 9, et radialement entre le tube extérieur 17 et le tube limitrophe aval 9. Par ailleurs, la section de passage entre le tube limitrophe amont 24 et le tube interne 10 est au moins partiellement obstruée en amont de l'extrémité amont du tube limitrophe aval 9. Ici, cette section de passage est totalement obstruée par une paroi annulaire amont 26 qui est perpendiculaire à l'axe 12 du brûleur 1 (cette paroi 26 étant soudée au tube interne 10, il y a un jeu avec le tube limitrophe amont 24 qui est fixé par des entretoises 27 au tube externe 17). De ce fait, avant de circuler dans la conduite périphérique d'alimentation en air à flux tangentiel 6, le flux d'air est obligé de circuler dans l'autre conduite périphérique d'alimentation en air 7, puis de venir en butée contre la face amont 25 de la paroi annulaire aval 16, et de circuler à contresens entre les tubes limitrophes amont 24 et aval 9 jusqu'à l'extrémité amont du tube limitrophe aval 9.

La présente invention n'est pas limitée aux deux modes de réalisation précédemment décrits.

Il est ainsi possible que chaque point d'injection soit formé soit par deux orifices contigus séparés l'un de l'autre par un interstice angulaire interne au plus égal à l'étendue angulaire de chacun des deux orifices (l'interstice angulaire séparant deux points d'injection adjacents pouvant alors être égale à au moins deux fois l'étendue angulaire du point d'injection), soit par trois orifices contigus dont l'orifice central est séparé de chacun des deux autres par un interstice angulaire interne au plus égal à l'étendue angulaire de chacun des trois orifices, l'interstice interne étant pris bord adjacent à bord adjacent.

## Revendications

1. Brûleur (1) comportant une conduite centrale d'alimentation en air (2) à l'extrémité de laquelle est disposé un stabilisateur de flamme (3), au moins une conduite centrale d'alimentation en combustible (4) disposée dans la conduite centrale d'alimentation en air (2) et débouchant au travers du stabilisateur de flamme (3), au moins une conduite périphérique d'alimentation en combustible (5) entourant la conduite centrale d'alimentation en air (2), et deux conduites annulaires périphériques d'alimentation en air (6, 7) représentant entre 5 et 15% de l'air introduit par le brûleur (1) et dont l'une (6) des deux conduites (6, 7) comprend des moyens (8) permettant de conférer une composante tangentielle à l'air qui en sort, l'autre conduite (7) entourant toute autre conduite (2, 4, 5, 6) du brûleur (1) étant conformée de façon que l'air qui en sort a un flux axial, l'ouverture (14) de la conduite annulaire périphérique d'alimentation en air à flux axial (7) étant formée par une série de points d'injection d'air (14) à section fixe, angulairement répartis sur la périphérie de la conduite (7), **caractérisé en ce que** chaque point d'injection d'air (14) présente une étendue angulaire dont la valeur est comprise entre un tiers et un dixième de la valeur de l'interstice angulaire séparant deux points d'injection d'air (14) adjacents, **en ce que** chaque point d'injection d'air (14) est formé par un unique orifice (14), et **en ce que** chaque orifice (14) est l'extrémité aval d'un perçage (15) réalisé au travers d'une paroi annulaire aval (16), la paroi annulaire aval (16) s'étendant perpendiculairement à l'axe (12) du brûleur (1), de l'un à l'autre des deux tubes (10, 17) délimitant la conduite annulaire périphérique d'alimentation en air à flux axial (7), à l'extrémité aval de ces deux tubes (10, 17).

2. Brûleur (1) selon la revendication 1, **caractérisé en ce que** chaque point d'injection est formé par deux orifices contigus séparés l'un de l'autre par un interstice angulaire au plus égal à l'étendue angulaire de chacun des deux orifices.

3. Brûleur (1) selon la revendication 1, **caractérisé en ce que** chaque point d'injection est formé par trois orifices contigus dont l'orifice central est séparé de chacun des deux autres par un interstice angulaire au plus égal à l'étendue angulaire de chacun des trois orifices.

4. Brûleur (1) selon l'une des revendications 1 à 3, **caractérisé en ce que** le perçage (15) a une forme conique convergente de l'amont vers l'aval.

5. Brûleur (1) selon l'une des revendications 1 à 4, **caractérisé en ce que** chaque orifice (14) a une section droite circulaire.

6. Brûleur (1) selon l'une des revendications 1 à 4, **caractérisé en ce que** chaque orifice a une section droite allongée dont la direction longitudinale est normale à la direction radiale.

7. Brûleur (1) selon l'une des revendications 1 à 6, **caractérisé en ce que** le perçage (15) comprend une portion de réduction (20) conique dont la valeur du demi-angle au sommet est d'environ 30°.

8. Brûleur (1) selon la revendication 7, **caractérisé en ce que** le perçage (15) comprend, entre l'orifice (14) et la portion de réduction (20), une portion conique d'accélération (22) dont la valeur du demi-angle au sommet est comprise entre 3° et 12°.

9. Brûleur (1) selon l'une des revendications 1 à 8, **caractérisé en ce qu'**est solidarisé à la paroi annulaire aval (16), un tube limitrophe aval (9) délimitant entre elles les deux conduites annulaires périphériques d'alimentation en air (6, 7), à l'extrémité aval de ces dernières.

10. Brûleur (1) selon la revendication 9, **caractérisé en ce que** le tube limitrophe aval (9) comprend, à son extrémité aval, un évasement conique (13a) qui possède un angle augmentant pour une progression axiale de l'amont vers l'aval.

11. Brûleur (1) selon l'une des revendications 1 à 10, **caractérisé en ce qu'**il comprend un déflecteur (23, 24) formant une chicane adapté à faire circuler une partie de l'air circulant dans la conduite annulaire périphérique d'alimentation en air à flux axial (7) le long de la face amont (25) de la paroi annulaire aval (16), entre deux perçages (15) adjacents.

12. Brûleur (1) selon la revendication 11, **caractérisé en ce que** le déflecteur (23, 24) est fixe par rapport à la paroi annulaire aval (16).

13. Brûleur (1) selon la revendication 11 ou 12, **caractérisé en ce que** le déflecteur (23) est formé par une série de parois (23) perpendiculaires à l'axe (12) du brûleur (1), chacune disposée en amont, à distance et en face d'un perçage (15).

14. Brûleur (1) selon la revendication 11 ou 12 dépendantes de la revendication 8 ou 9, **caractérisé en ce que** le déflecteur (24) est formé par un tube limitrophe amont (24) délimitant entre elles les deux conduites annulaires périphériques d'alimentation en air (6, 7), et dont l'extrémité aval est en aval de l'extrémité amont du tube limitrophe aval (9), et est radialement située entre le tube externe (17) délimitant extérieurement la conduite annulaire périphérique d'alimentation en air à flux axial (7) et le tube limitrophe aval (9), la section de passage entre le tube limitrophe amont (24) et le tube interne (10) délimitant intérieurement la conduite annulaire périphérique d'alimentation en air à flux tangentiel (6) étant partiellement obstruée en amont de l'extrémité amont du tube limitrophe aval (9).

## Patentansprüche

1. Brenner (1), der eine zentrale Luftversorgungsleitung (2) umfasst, an deren Ende ein Flammenstabilisator (3) angeordnet ist, mindestens eine zentrale Brennstoffversorgungsleitung (4), die in der zentralen Luftversorgungsleitung (2) angeordnet ist und durch den Flammenstabilisator (3) heraus mündet, mindestens eine umfängliche Brennstoffversorgungsleitung (5), die die zentrale Luftversorgungsleitung (2) umgibt, und zwei ringförmige umfängliche Luftversorgungsleitungen (6, 7), die zwischen 5 und 15 % der Luft darstellen, die von dem Brenner (1) eingeführt wird, und von welchen eine (6) der zwei Leitungen (6, 7) Mittel (8) umfasst, die es erlauben, der Luft, die aus ihnen austritt, eine tangentiale Komponente zu verleihen, während die andere Leitung (7), die jede andere Leitung (2, 4, 5, 6) des Brenners (1) umgibt, derart ausgestaltet ist, dass die Luft, die aus ihr austritt, einen axialen Fluss hat, wobei die Öffnung (14) der umfänglichen ringförmigen Luftversorgungsleitung mit axialem Fluss (7) durch eine Reihe von Luftinjektionspunkten (14) mit festgelegtem Querschnitt gebildet ist, die winkelig auf dem Umfang der Leitung (7) verteilt sind, **dadurch gekennzeichnet, dass** jeder Luftinjektionspunkt (14) ein Winkelmaß aufweist, dessen Wert zwischen einem Drittel und einem Zehntel des Werts des Winkelspalts, der zwei nebeneinanderliegende Luftinjektionspunkte (14) trennt, liegt, dadurch, dass jeder Luftinjektionspunkt (14) aus einer einzigen Öffnung gebildet ist, und dadurch, dass jede Öffnung (14) das stromabwärtige Ende einer Bohrung (15) ist, die durch eine stromabwärtige Ringwand (16) hergestellt wird, wobei sich die stromabwärtige Ringwand (16) senkrecht zu der Achse (12) des Brenners (1) von einer zum anderen der zwei Röhren (10, 17), die die umfängliche ringförmige Luftversorgungsleitung mit axialem Fluss (7) abgrenzen, zu dem stromabwärtigen Ende dieser zwei Röhren (10, 17) erstreckt.

2. Brenner (1) nach Anspruch 1, **dadurch gekennzeichnet, dass** jeder Injektionspunkt aus zwei angrenzenden Öffnungen gebildet ist, die voneinander durch einen Winkelspalt getrennt sind, der maximal gleich dem Winkelmaß jeder dieser zwei Öffnungen ist.

3. Brenner (1) nach Anspruch 1, **dadurch gekennzeichnet, dass** jeder Injektionspunkt aus drei angrenzenden Öffnungen gebildet ist, von welchen die zentrale Öffnung von jeder der zwei anderen durch einen Winkelspalt getrennt ist, der mindestens gleich dem Winkelmaß jeder der drei Öffnungen ist.

4. Brenner (1) nach einem der Ansprüche 1 bis 3, **dadurch gekennzeichnet, dass** die Bohrung (15) eine konische Form hat, die von stromaufwärts nach stromabwärts konvergiert.

5. Brenner (1) nach einem der Ansprüche 1 bis 4, **dadurch gekennzeichnet, dass** jede Öffnung (14) einen geraden kreisförmigen Querschnitt hat.

6. Brenner (1) nach einem der Ansprüche 1 bis 4, **dadurch gekennzeichnet, dass** jede Öffnung einen gestreckten geraden Schnitt hat, dessen Längsrichtung zu der radialen Richtung senkrecht ist.

7. Brenner (1) nach einem der Ansprüche 1 bis 6, **dadurch gekennzeichnet, dass** die Bohrung (15) einen konischen Verringerungsabschnitt (20) umfasst, dessen Halbwinkelwert an dem Scheitel etwa 30° beträgt.

8. Brenner (1) nach Anspruch 7, **dadurch gekennzeichnet, dass** die Bohrung (15) zwischen der Öffnung (14) und dem Verringerungsabschnitt (20) einen konischen Beschleunigungsabschnitt (22) umfasst, dessen Halbwinkelwert am Scheitel zwischen 3° und 12° liegt.

9. Brenner (1) nach einem der Ansprüche 1 bis 8, **dadurch gekennzeichnet, dass** er fest mit der stromabwärtigen Ringwand (16) verbunden ist, wobei eine stromabwärtige angrenzende Röhre (9) die zwei umfänglichen ringförmigen Luftversorgungsleitungen (6, 7) an deren stromabwärtigem Ende abgrenzt.

10. Brenner (1) nach Anspruch 9, **dadurch gekennzeichnet, dass** die angrenzende stromabwärtige Röhre (9) an ihrem stromabwärtigen Ende eine konische Aufweitung (13a) umfasst, die einen Winkel besitzt, der für ein axiales Fortschreiten von stromaufwärts nach stromabwärts zunimmt.

11. Brenner (1) nach einem der Ansprüche 1 bis 10, **dadurch gekennzeichnet, dass** er einen Ablenker (23, 24) umfasst, der eine Schikane bildet, die angepasst ist, um einen Teil der Luft, die in der umfänglichen ringförmigen Luftversorgungsleitung mit axialem Fluss (7) zirkuliert, entlang der stromaufwärtigen Fläche (25) der stromabwärtigen ringförmigen Wand (16) zwischen zwei nebeneinanderliegenden Bohrungen (15) zirkulieren zu lassen.

12. Brenner (1) nach Anspruch 11, **dadurch gekennzeichnet, dass** der Ablenker (23, 24) in Bezug auf die stromabwärtige Ringwand (16) stationär ist.

13. Brenner (1) nach Anspruch 11 oder 12, **dadurch gekennzeichnet, dass** der Ablenker (23) aus einer Reihe von Wänden (23) gebildet ist, die zu der Achse (12) des Brenners (1) senkrecht sind, die jeweils stromaufwärts, beabstandet und gegenüber einer Bohrung (15) angeordnet sind.

14. Brenner (1) nach Anspruch 11 oder 12, die von Anspruch 8 oder 9 abhängen, **dadurch gekennzeichnet, dass** der Ablenker (24) von einer stromaufwärtigen angrenzenden Röhre (24) gebildet ist, die die zwei umfänglichen ringförmigen Luftversorgungsleitungen (6, 7) untereinander abgrenzt, und deren stromabwärtiges Ende stromabwärts des stromaufwärtigen Endes der stromabwärtigen Röhre (9) liegt und radial zwischen der externen Röhre (17), die die umfängliche ringförmige Luftversorgungsleitung mit axialem Fluss (7) außen abgrenzt, und der stromabwärtigen angrenzenden Röhre (9) abgrenzt, wobei der Durchgangsquerschnitt zwischen der stromaufwärtigen angrenzenden Röhre (24) und der inneren Röhre (10), die die umfängliche ringförmige Luftversorgungsleitung mit tangentialem Fluss (6) innen abgrenzt, stromaufwärts des stromaufwärtigen Endes der angrenzenden stromabwärtigen Röhre (9) teilweise verschlossen ist.

## Claims

1. A burner (1) comprising a central air supply duct (2) at the end of which is arranged a flame stabilizer (3), at least one central fuel supply duct (4) arranged in the central air supply duct (2) and opening through the flame stabilizer (3), at least one peripheral fuel supply duct (5) surrounding the central air supply duct (2), and two annular peripheral air supply ducts (6, 7) representing between 5 and 15% of air introduced by the burner (1) and wherein one (6) of the two ducts (6, 7) comprises means (8) making it possible to confer a tangential component to air exiting therefrom, the other duct (7), which surrounds all other ducts (2, 4, 5, 6) of the burner (1), being shaped such that air exiting therefrom has an axial flow, the opening (14) of the annular peripheral axial air supply duct (7) being formed by a series of air injection points (14) of fixed cross-section, angularly distributed on the periphery of the duct (7), **characterized in that** each air injection point (14) exhibits an angular range the value of which is comprised between a third and a tenth of the value of the angular interstice separating two adjacent air injection points (14), **in that** each air injection point (14) is formed by a unique orifice (14), and **in that** each orifice (14) is the downstream end of a piercing (15) achieved through a downstream annular wall (16) which extends perpendicularly to the axis (12) of the burner (1), from one to the other of the two tubes (10, 17) delimiting the annular peripheral axial air supply duct (7), at the downstream end of said two tubes (10, 17).

2. A burner (1) according to claim 1, in that each air injection point is formed by two contiguous orifices separated from one another by an angular interstice at the most equal to the angular range of each of the two orifices.

3. A burner (1) according to claim 1, in that each air injection point is formed by three contiguous orifices the central orifice of which is separated from each of the two others by an angular interstice at the most equal to the angular range of each of the three orifices.

4. The burner (1) according to one of claims 1 to 3, **characterized in that** the piercing (15) has a conical shape converging from upstream to downstream.

5. The burner (1) according to one of claims 1 to 4, **characterized in that** each orifice (14) has a circular straight cross-section.

6. The burner (1) according to one of claims 1 to 4, **characterized in that** each orifice has a straight lengthened cross-section the longitudinal direction of which is normal to the radial direction.

7. The burner (1) according to one of claims 1 to 6, **characterized in that** the piercing (15) comprises a conical reduction portion (20) the value of the apex half-angle of which is around 30°.

8. The burner (1) according to claim 7, **characterized in that** the piercing (15) comprises, between the orifice (14) and the reduction portion (20), a conical acceleration portion (22) the value of the apex half-angle of which is comprised between 3° and 12°.

9. The burner (1) according to one of claims 1 to 8, **characterized in that** a downstream adjoining tube (9) is secured to the downstream annular wall (16), the downstream adjoining tube (9) delimiting the two annular peripheral air supply ducts (6, 7), at their downstream ends.

10. The burner (1) according to claim 9, **characterized in that** the downstream adjoining tube (9) comprises, at its downstream end, a conical flaring (13a) which has an angle that increases for an upstream to downstream axial progression.

11. The burner (1) according to one of claims 1 to 10, **characterized in that** it comprises a deflector (23, 24) forming a baffle adapted to cause part of the air circulating in the annular peripheral axial air supply duct (7) to circulate along the upstream side (25) of the downstream annular wall (16), between two adjacent piercings (15).

12. The burner (1) according to claim 11, **characterized in that** the deflector (23, 24) is stationary with respect to the downstream annular wall (16).

13. The burner (1) according to claim 11 or 12, **characterized in that** the deflector (23) is formed by a series of walls (23) perpendicular to the axis (12) of the burner (1), each arranged upstream, at a distance and facing a piercing (15).

14. The burner (1) according to claim 11 or 12 dependent on claim 8 or 9, **characterized in that** the deflector (24) is formed by an upstream adjoining tube (24) delimiting the two annular peripheral air supply ducts (6, 7), and the downstream end of which is downstream from the upstream end of the downstream adjoining tube (9), and is radially located between the outer tube (17) externally delimiting the annular peripheral axial air supply duct (7) and the downstream adjoining tube (9), the passage cross-section between the upstream adjoining tube (24) and the inner tube (10) internally delimiting the annular peripheral tangential air supply duct (6) being partially obstructed upstream from the upstream end of the downstream adjoining tube (9).
